# EUROPÄISCHE PATENTSCHRIFT

(11) **EP 2 443 964 B1**
(45) Veröffentlichungstag und Bekanntmachung des Hinweises auf die Patenterteilung: **25.06.2014**
(21) Anmeldenummer: 11007959.7
(22) Anmeldetag: 01.10.2011
(51) Int. Cl.: A47B 13/00, A47B 83/04

(54) **Bausatz zur Erzeugung von miteinander verkettbaren Möbeln**
Assembly kit for producing furniture which can be linked together
Bloc destiné à la fabrication de meubles pouvant être enchaînés ensemble

(30) Priorität: 22.10.2010 DE 202010014613 U
(43) Veröffentlichungstag der Anmeldung: 25.04.2012
(73) Patentinhaber: Sedus Systems GmbH, 59590 Geseke (DE)
(72) Erfinder: Schiermeier, Horst, 33102 Paderborn (DE); Wibbeke, Alfred, 59590 Geseke (DE)
(74) Vertreter: Dabringhaus, Walter

(56) Entgegenhaltungen:
- DE-U1-202006 007 424
- US-A1- 2005 263 042
- US-A1- 2005 268 823

## Beschreibung

Die Erfindung richtet sich auf einen Bausatz zur Erzeugung von miteinander verkettbaren bzw. nebeneinander positionierbaren Möbeln, insbesondere von Schrank- und Tischelementen.

Bei der Möblierung von mit elektronischen Geräten versehenen Arbeitsplätzen, wie in Büros, Banken, bei der Möblierung von Sitzungssälen bei Kongressen u. dgl., werden die jeweiligen elektrischen Geräte über Kabel miteinander verbunden, wobei man bemüht ist, diese Kabel so kompakt und so wenig auffällig wie möglich zu verlegen, was häufig durch spezielle Kunststoffelemente vorgenommen wird, die aber im Verkehrsraum des jeweiligen Bereiches liegen, so dass es zu Störungen kommen kann.

Um derartige Kabel, Stromquellen und Sondergeräte, wie Transformatoren od. dgl., möglichst aus Verkehrsflächen herauszunehmen, ist es u.a. bekannt, bei Bürotischen sogenannte Kabelkanäle vorzusehen (DE 20 2004 015 734 U1 oder EP 0 107 162 A1, um nur zwei Beispiele zu nennen).

Aufgabe der Erfindung ist die Schaffung einer Lösung, mit der insbesondere auch tischnahe Funktionsstauräume, d.h. Schrankelemente, mit in eine entsprechende Versorgung einbezogen werden können. Weiterer Stand der Technik ist die US 2005/268823.

Mit einem Bausatz der eingangs bezeichneten Art wird diese Aufgabe gemäß der Erfindung dadurch gelöst, dass in der Verbindung mit Schrankelementen ein Doppelbodenelement vorgesehen ist, wobei zwischen den Böden Abstandhalter vorgesehen sind, an denen zusätzlich je ein Randprofil fixierbar ist.

Durch das erfindungsgemäße Doppelbodenelement im Bereich der Schrankelemente ist es möglich, durch diesen Doppelboden hindurch eine entsprechende Elektrifizierung vorzunehmen. Hier können Computerkabel hindurchgeführt werden, die elektrischen Versorgungsleitungen, Telefonleitungen u. dgl.

Ausgestaltungen der Erfindung ergeben sich aus den Unteransprüchen. Dabei kann insbesondere vorgesehen sein, dass die Höhe des Randprofiles zur Bildung einer Fuge geringer ist als der Abstand der Doppelböden.

Durch das gezielte Vorsehen einer Fuge zwischen den beiden Doppelböden ist es möglich, durch die Fuge hindurch Kabel von innen nach außen zu ziehen, um etwa einen Computerbildschirm auf dem Schrankelement abstellen zu können oder ein Telefon, Beleuchtungselemente u. dgl.

Um eine entsprechende Elektrifizierung leicht einrichten zu können, ist nach der Erfindung darüber hinaus vorgesehen, dass wenigstens ein Boden mit einer Aufnahme oder Vertiefung für Steckerleisten oder Kabelkupplungen ausgebildet ist.

Um insbesondere ein optisch ansprechendes Bild zu gewährleisten, ist eine Profilierung der Randprofile vorgesehen, die dadurch gekennzeichnet ist, dass die Randprofile einen querschnittlich etwa C-förmigen Bereich aufweisen mit einem in der Gebrauchslage auf einem Boden aufliegenden geraden Bereich, einen senkrecht dazu verlaufenden, nach oben weisenden geraden Bereich, der über eine Knickstelle in einen in einem Winkel von etwa 120° verlaufenden weiteren geraden Bereich übergeht, wobei ein von der Knickstelle ausgehender zusätzlicher, schräg gestellter Schenkel angeformt ist, dessen freies Ende sich in der Gebrauchslage wiederum auf den Boden auflegt.

An dieser Stelle sei bemerkt, dass diese querschnittlich etwa Y-förmige Ausgestaltung des Randprofiles auch in anderer Weise erzeugbar ist. Gerade Flächen müssen nicht zwingend gerade sein, sie können auch leicht gekrümmt sein. Wesentlich ist, dass sie bei der Positionierung auf dem unteren Boden nach Aufsetzen des oberen Bodens ein optisch ansprechendes Gesamtbild ergeben.

Der Kopfbereich des jeweiligen Randprofiles ist erfindungsgemäß abgerundet, um beim Überleiten von Kabeln scharfe Kanten zu vermeiden.

Um ein einfaches Montieren der Randprofile zu erreichen, ist nach der Erfindung vorgesehen, dass die freien Enden des querschnittlich etwa C-förmigen Bereiches zur Bildung von Rast-Schenkeln abgekröpft sind.

Um die oben erwähnte, leichte Abhebbarkeit des oberen Bodens zu gewährleisten, ist nach der Erfindung in Ausgestaltung vorgesehen, dass Rast- bzw. Klemmelemente an der Unterseite des einen Bodens vorgesehen sind, die in der Gebrauchslage in entsprechende Rastausnehmungen der Abstandhalter eingreifen.

Um Schrankelemente bzw. weitere Funktionsstauräume miteinander zu verbinden und dabei die Elektrifizierung durchgängig zu machen, kann nach der Erfindung vorgesehen sein, dass wenigstens eine stirnseitige Seitenwand eines Schrankelementes mit einer im Wesentlichen U-förmigen Durchgangsausnehmung zum Durchgang von Kabeln ausgerüstet ist, wobei dabei vorgesehen sein kann, dass die U-förmige Durchtrittsöffnung mit einer abnehmbaren Sichtblende versehen ist.

Um einen besonders guten optischen Abschluss zu erreichen, sieht die Erfindung in weiterer Ausgestaltung auch vor, dass der in der Gebrauchslage obere Boden um das Maß der Seitenwände länger ist als der in der Gebrauchslage darunter positionierte Boden.

Um das Gesamtsystem insbesondere an eine Stromquelle oder an Verbindungsstellen für die Datenverarbeitung anschließen zu können, kann vorgesehen sein, dass in dem in der Gebrauchslage unteren Boden und/oder in Schrankwänden weitere Kabeldurchgangsöffnungen vorgesehen sind.

Werden unterhalb der Doppelböden keine Funktionsstauräume benötigt, sieht die Erfindung in weiterer Ausgestaltung vor, dass zur Bildung eines Überbrückungselementes der untere Boden mit längslaufenden Verstärkungsprofilen, insbesondere Kastenprofilen, ausgerüstet ist.

Weitere Einzelheiten, Merkmale und Vorteile der Erfindung ergeben sich aufgrund der nachfolgenden Beschreibung sowie anhand der Zeichnung. Diese zeigt in
- Fig. 1: in räumlicher Darstellung ein Schrankelement mit abgehobenem Oberboden,
- Fig. 2: in räumlicher Darstellung eine räumliche Phantomzeichnung eines Schrankausschnittes,
- Fig. 3: die Seitenansicht auf ein Doppelbodenelement,
- Fig. 4: ein Brückenelement mit abgehobenem Oberboden sowie in
- Fig. 5: ein Beispiel einer Zusammenstellzeichnung von Schrankelementen, Überbrückungselementen und Tischelementen.

Der in den Figuren allgemein mit 1 bezeichnete Bausatz betrifft Schrank- und Tischelemente, die zueinander positionierbar sind, ggf. miteinander verkettbar sind, und insbesondere so gestaltet sind, dass eine durchgängige Elektrifizierung der zueinandergestellten Elemente möglich ist.

In Fig. 1 ist ein entsprechendes Schrankelement 2 dargestellt, das mit einem Doppelbodenelement, allgemein mit 3 bezeichnet, versehen ist, das im Wesentlichen aus einem in der Gebrauchslage unten liegenden Bodenelement 3a und einem auf Abstand darüber klemmbar befestigten oberen Bodenelement 3b besteht.

Auf dem unteren Bodenelement sind über Abstandhalter 4 außenrandseitig Randprofile 5 befestigt, deren Höhe "a" (Fig. 3) geringer ist als der Abstand "b" der beiden Doppelböden 3a bzw. 3b, derart, dass sich eine Fuge über die Gesamtlänge des Schrankelementes ausbildet. Diese Fuge ist in Fig. 3 mit 6 bezeichnet. Das Randprofil 5 ist in besonderer Weise ausgebildet, wobei hier die einzelnen Profilbereiche mit zusätzlichen Bezugszeichen versehen sind.

Wie sich insbesondere aus Fig. 3 ergibt, besteht ein wesentlicher Teil des Randprofiles querschnittlich aus einem etwa C-förmigen Bereich mit einem in der Gebrauchslage auf dem Boden 3a aufliegenden ersten geraden Bereich, einen sich daran anschließenden, senkrecht nach oben abgekröpften weiteren geraden Bereich 52, der über eine Knickstelle 53 in einen schräg nach oben verlaufenden weiteren geraden Bereich 54 übergeht mit einer gekrümmt verlaufenden Abkröpfung 55 am oberen Ende.

Von der Knickstelle 53 verläuft schräg nach unten in Bezug auf die Darstellung gemäß Fig. 3 ein weiterer Schenkel 56, der sich mit seinem freien Ende 57 wiederum auf den Boden 3a abstützt.

Auch der untere, auf dem Boden 3a aufliegende Bereich 51 weist eine nach innen weisende Rückkröpfung 58 auf, die in entsprechende Nuten am Abstandhalter 4 eingreifen.

Jeweils einem Abstandhalterelement zugeordnet sind an der unteren Fläche des oberen Bodenelementes 3b Eingriffsnocken 7 vorgesehen, die in entsprechende Rastausnehmungen in den Abstandhaltern 4 eingreifen, um so den oberen Boden 3b ohne Werkzeug abheben zu können, wenn das Möbelstück verdrahtet oder elektrisch in anderer Weise ausgerüstet werden soll.

In Fig. 1 ist noch dargestellt, dass z.B. das untere Bodenelement 3a mit einer Ausnehmung oder Vertiefung 8 ausgerüstet sein kann, um etwa einem elektrischen Mehrfachstecker 9 Platz zu bieten. Gerade Durchgangsöffnungen können vorgesehen sein, wobei in Fig.1 eine im unteren Boden 3b dargestellt ist, die mit 10 bezeichnet ist. Auch der obere Boden 3b kann mit entsprechenden Durchgangsöffnungen 11 ausgestattet sein.

Wie sich ebenfalls aus Fig. 1 ergibt, sind die Stirnwände 12 des Möbelelementes 2 an ihrem oberen Randbereich je mit einer Ausnehmung 13 ausgerüstet, die im dargestellten Beispiel der Fig. 1 mittels einer Abschlussblende 14 verschlossen ist. Dieses Element kann entfernt werden, wenn Kabel hindurchgeführt werden sollen. Die Kabel von beispielsweise elektrischen Geräten, Lampen od. dgl., die auf der Oberfläche, d.h. auf dem oberen Bodenelement 3b abgestellt werden sollen, können durch die Fuge 6 nach innen geführt werden bzw. in der Stromversorgung 9 nach außen. Durch die gekrümmte obere Randgestaltung des oberen Randes 55 der Randprofile 5 ist gewährleistet, dass es hier nicht zu Kabelschäden kommen kann.

In Fig. 4 ist ebenfalls mit abgehobenem oberen Bodenelement 3b ein Überbrückungselement dargestellt, das zur Verstärkung mit zwei Verstärkungsprofilen 15, z.B. wie dargestellt zwei Kastenprofilen, versehen ist. Auch hier kann über die entsprechenden Rasten und Rastausnehmungen das obere Bodenelement 3b abgehoben werden, um eine Verdrahtung bzw. das Durchführen von Kabeln von einem Element zu einem anderen zu ermöglichen.

Schließlich zeigt Fig. 5 noch eine Zusammenstellung mehrerer Möbelelemente. So ist dort ein Tischelement 16 mit zwei Tischplatten 17 wiedergegeben, dem zwei Schrankelemente 2a und 2b zugeordnet sind, die über ein Doppelbodenelement 3' miteinander verbunden sind, wobei der Kabelkanal 18 und der Doppeltisch 16 so positioniert sind, dass die Kabel in das Überbrückungselement 3 geführt und den Schrankelementen 2a und 2b zugeführt werden können. Angedeutet sind auf der Oberfläche der Schrankelemente 2a und 2b noch elektrische Verbraucher, so ein Bildschirm 19 oder ein Drucker 20.

Natürlich ist das beschriebene Ausführungsbeispiel der Erfindung noch in vielfacher Hinsicht abzuändern, ohne den Grundgedanken zu verlassen. So ist die Erfindung insbesondere nicht auf die dargestellte Zuordnung der einzelnen Elemente zueinander beschränkt, ein Tischelement 2 kann auch zwei Tischen umschlagsymmetrisch zugeordnet sein, so dass von jeder Seite das Tischelement hälftig dem jeweiligen daneben stehenden Tisch zugeordnet ist u. dgl. mehr.

### Bezugszeichenliste:

- 1: Bausatz
- 2: Schrankelement
- 3: Doppelbodenelement
- 3a: unten
- 3b: oben
- 4: Abstandhalter
- 5: Randprofil
- 6: Fuge
- 7: Rastelemente
- 8: Vertiefung
- 9: Elektroverteiler
- 10: Durchgangsloch
- 11: Durchgangsloch
- 12: Seitenwand
- 13: Durchgangsausnehmung
- 14: Abschlussblende

## Patentansprüche

1. Bausatz zur Erzeugung von miteinander verkettbaren bzw. nebeneinander positionierbaren Möbeln, insbesondere von Schrank- und Tischelementen,
**dadurch gekennzeichnet,**
**dass** in der Verbindung mit Schrankelementen (2) ein Doppelbodenelement (3) vorgesehen ist, wobei zwischen den Böden (3a,3b) Abstandhalter (4) vorgesehen sind, an denen zusätzlich je ein Randprofil (5) fixiert ist, wobei die Höhe "a" des Randprofiles (5) zur Bildung einer Fuge (6) geringer als der Abstand "b" der Doppelböden (3a,3b) ausgebildet ist.

2. Bausatz nach Anspruch 1,
**dadurch gekennzeichnet,**
**dass** wenigstens ein Boden (3a) mit einer Aufnahme oder Vertiefung für Steckerleisten oder Kabelkupplungen ausgebildet ist.

3. Bausatz nach einem oder mehreren der Ansprüche 1 oder 2,
**dadurch gekennzeichnet,**
**dass** die Randprofile (5) einen querschnittlich etwa C-förmigen Bereich aufweisen mit einem in der Gebrauchslage auf einem Boden (3a) aufliegenden geraden Bereich (51), einen senkrecht dazu verlaufenden, nach oben weisenden geraden Bereich (52), der über eine Knickstelle (53) in einen in einem Winkel von etwa 120° verlaufenden weiteren geraden Bereich (54) übergeht, wobei ein von der Knickstelle (53) ausgehender zusätzlicher, schräg gestellter Schenkel (56) angeformt ist, dessen freies Ende (57) sich in der Gebrauchslage wiederum auf den Boden (3a) auflegt.

4. Bausatz nach Anspruch 3,
**dadurch gekennzeichnet,**
**dass** die freien Enden (58,59) des querschnittlich etwa C-förmigen Bereiches zur Bildung von Rast-Schenkeln abgekröpft sind.

5. Bausatz nach einem oder mehreren der Ansprüche 1 bis 4,
**dadurch gekennzeichnet,**
**dass** der Kopfbereich (55) des Randprofiles (5) zur Schonung von aufliegenden Kabeln abgerundet ist.

6. Bausatz nach einem oder mehreren der Ansprüche 1 bis 5,
**dadurch gekennzeichnet,**
**dass** Rast- bzw. Klemmelemente (7) an der Unterseite des einen Bodens (3b) vorgesehen sind, die in der Gebrauchslage in entsprechende Rastausnehmungen der Abstandhalter (4) eingreifen.

7. Bausatz nach einem oder mehreren der Ansprüche 1 bis 6,
**dadurch gekennzeichnet,**
**dass** wenigstens eine stirnseitige Seitenwand (12) eines Schrankelementes (2) mit einer im Wesentlichen U-förmigen Durchgangsausnehmung (13) zum Durchgang von Kabeln ausgerüstet ist.

8. Bausatz nach einem oder mehreren der Ansprüche 1 bis 7,
**dadurch gekennzeichnet,**
**dass** die U-förmige Durchtrittsöffnung (13) mit einer abnehmbaren Sichtblende (14) versehen ist.

9. Bausatz nach einem oder mehreren der Ansprüche 1 bis 8,
**dadurch gekennzeichnet,**
**dass** der in der Gebrauchslage obere Boden (3b) um das Maß der Seitenwände (12) länger ist als der in der Gebrauchslage darunter positionierte Boden.

10. Bausatz nach einem oder mehreren der Ansprüche 1 bis 9,
**dadurch gekennzeichnet,**
**dass** in dem in der Gebrauchslage unteren Boden (3a) und/oder in Schrankwänden weitere Kabeldurchgangsöffnungen (10,11) vorgesehen sind.

11. Bausatz nach einem oder mehreren der Ansprüche 1 bis 10,
**dadurch gekennzeichnet,**
**dass** zur Bildung eines Überbrückungselementes der untere Boden mit längslaufenden Verstärkungsprofilen, insbesondere Kastenprofilen, ausgerüstet ist.

## Claims

1. Assembly kit for producing furniture which can be linked together or positioned adjacently, particularly cabinet and table elements, **characterised in that** in the connection with cabinet elements (2) a double base element (3) is provided, spacers (4) being provided between the bases (3a, 3b), each of which additionally has an edge profile (5) fixed thereto, the height "a" of the edge profile (5) for forming a joint (6) being less than the spacing "b" between the double bases (3a, 3b).

2. Assembly kit according to claim 1, **characterised in that** at least one base (3a) is configured with a recess or depression for socket strips or cable couplings.

3. Assembly kit according to one or more of claims 1 or 2, **characterised in that** the edge profiles (5) have a region of approximately C-shaped cross-section, with a straight region (51) resting on a base (3a) in the position of use, a straight region (52) pointing upwardly which extends perpendicularly thereto and which merges, via a kink (53), into another straight region (54) extending at an angle of about 120°, while an additional, diagonally positioned leg (56) is provided, starting from the kink (53), the free end (57) of which also rests on the base (3a) in the position of use.

4. Assembly kit according to claim 3, **characterised in that** the free ends (58, 59) of the region of approximately C-shaped cross-section are bent to form detent legs.

5. Assembly kit according to one of claims 1 to 4, **characterised in that** the head region (55) of the edge profile (5) is rounded off for the protection of cables abutting thereon.

6. Assembly kit according to one or more of claims 1 to 5, **characterised in that** latching or clamping elements (7) are provided on the underside of one base (3b), which engage in corresponding detent recesses of the spacers (4) in the position of use.

7. Assembly kit according to one or more of claims 1 to 6, **characterised in that** at least one side end wall (12) of a cabinet element (2) is equipped with a substantially U-shaped through-opening (13) for the passage of cables.

8. Assembly kit according to one or more of claims 1 to 7, **characterised in that** the U-shaped through-opening (13) is provided with a removable cover panel (14).

9. Assembly kit according to one or more of claims 1 to 8, **characterised in that** the base (3b) which is uppermost in the position of use is longer than the base positioned underneath in the position of use by the dimension of the side walls (12).

10. Assembly kit according to one or more of claims 1 to 9, **characterised in that** further cable through-openings (10, 11) are provided in the base (3a) which is underneath in the position of use, and/or in cabinet walls.

11. Assembly kit according to one or more of claims 1 to 10, **characterised in that** in order to form a bridging element the lower base is provided with longitudinally extending reinforcing sections, particularly box sections.

## Revendications

1. Jeu de pièces pour la production de meubles raccordables l'un à l'autre ou positionnables l'un à côté de l'autre, en particulier d'éléments d'armoires et de tables,
**caractérisé en ce que**
il est prévu, en liaison avec des éléments d'armoire (2), un élément à double base (3), dans lequel il est prévu entre les bases (3a, 3b) des tasseaux (4) sur lesquels est fixé en plus respectivement un profilé de bord (5), dans lequel la hauteur « a » du profilé de bord (5) est conformée plus petite que l'écart « b » des doubles bases (3a, 3b) pour former un joint (6).

2. Jeu de pièces selon la revendication 1,
**caractérisé en ce que**
au moins une base (3a) est conformée avec un logement ou un renfoncement pour des connecteurs multipoints ou des raccords de câbles.

3. Jeu de pièces selon une ou plusieurs des revendications 1 ou 2,
**caractérisé en ce que**
les profilés de bord (5) présentent une zone approximativement en forme de C en coupe transversale avec une zone rectiligne (51) s'appliquant sur une base (3a) en position d'utilisation, une zone rectiligne (52) s'étendant perpendiculairement à celle-ci et tournée vers le haut, laquelle zone (53) se fond, via un point d'inflexion (53), en une autre zone rectiligne (54) s'étendant sous un angle d'environ 120°, dans lequel il est formé une aile d'appoint (56) disposée en oblique partant du point d'inflexion (53), l'extrémité libre (57) de ladite aile s'appliquant à nouveau sur la base (3a) en position d'utilisation.

4. Jeu de pièces selon la revendication 3,
**caractérisé en ce que**
les extrémités libres (58, 59) de la zone approximativement en forme de C en coupe transversale sont coudées pour former des ailes d'encliquetage.

5. Jeu de pièces selon une ou plusieurs des revendications 1 à 4,
**caractérisé en ce que**
la zone de tête (55) du profilé de bord (5) est arrondie pour ménager les câbles soutenus.

6. Jeu de pièces selon une ou plusieurs des revendications 1 à 5,
**caractérisé en ce que**
il est prévu des éléments d'encliquetage ou de verrouillage (7) sur la partie inférieure de la première base (3b), qui s'engagent, en position d'utilisation, dans des cavité d'encliquetage correspondantes des tasseaux (4).

7. Jeu de pièces selon une ou plusieurs des revendications 1 à 6,
**caractérisé en ce que**
au moins une paroi latérale de face (12) d'un élément d' armoire (2) est équipée d'une cavité de passage (13) sensiblement en forme de U pour le passage de câbles.

8. Jeu de pièces selon une ou plusieurs des revendications 1 à 7,
**caractérisé en ce que**
l'ouverture de passage (13) en forme de U est pourvue d'une trappe de visite enlevable (14).

9. Jeu de pièces selon une ou plusieurs des revendications 1 à 8,
**caractérisé en ce que**
la base (3b) supérieure en position d'utilisation est plus longue de la dimension des parois latérales (12) que la base positionnée en dessous en position d'utilisation.

10. Jeu de pièces selon une ou plusieurs des revendications 1 à 9,
**caractérisé en ce que**
il est prévu dans la base (3a) inférieure en position d'utilisation et/ou dans les parois d'armoires d'autres ouvertures de passage de câbles (10, 11).

11. Jeu de pièces selon une ou plusieurs des revendications 1 à 10,
**caractérisé en ce que**,
pour former un élément de pontage, la base inférieure est équipée de profilés de renfort longitudinaux, en particulier des profilés en caisson.
